# FASCICULE DE BREVET EUROPEEN

(11) **EP 1 660 750 B1**
(45) Date de publication et mention de la délivrance du brevet: **23.04.2008**
(21) Numéro de dépôt: 04786280.0
(22) Date de dépôt: 06.08.2004
(51) Int. Cl.: E06B 9/322, E06B 9/303

(54) **DISPOSITIF DE COMMANDE D'UN STORE VENITIEN**
VORRICHTUNG ZUR STEUERUNG EINER JALOUSIE
DEVICE FOR CONTROLLING A VENETIAN BLIND

(30) Priorité: 05.09.2003 FR 0310570
(43) Date de publication de la demande: 31.05.2006
(73) Titulaire: Mariton S.A., 13250 Saint Chamas (FR)
(72) Inventeur: MAUMI, Pierre-Luc, 13006 Marseille (FR); PASSINI, Laurent, 13390 Auriol (FR); QUILLOT, Dominique, 13300 Salon de Provence (FR)
(74) Mandataire: Domange, Maxime
(86) Numéro de dépôt international: PCT/FR2004/002107
(87) Numéro de publication internationale: WO 2005/028802

(56) Documents cités:
- WO-A-01/27431
- FR-A- 1 583 460

## Description

L'invention-concerne la commande de stores du type stores vénitiens à lames horizontales..

Un tel store comporte, de façon générale, un tablier déployable verticalement composé de lames horizontales supportées par des échelles souples et terminé par une barre horizontale finale basse dont la position est déterminée au moyen d'au moins deux cordelettes ou rubans susceptibles d'être enroulés autour d'un mandrin horizontal de sortie d'un boîtier ou module haut transformant un mouvement de rotation d'un mandrin horizontal d'entrée en un autre mouvement de rotation du mandrin horizontal de sortie dans un sens déterminé, comme cela est bien connu dans l'art.

En général, chaque échelon de cette échelle souple porte une lamelle sensiblement horizontale et orientable par rapport à cette horizontalité relative pour en règler l'orientation et obstruer plus ou moins un accès de lumière.

Ce type de stores demande donc plusieurs commandes séparées, notamment, pour la levée ou la descente de la barre finale horizontale et pour l'orientation des lamelles. De façon conventionnelle, les commandes ont été séparées de manière à ce qu'une chaînette assure la montée ou la descente de la barre finale horizontale et à ce qu'une autre chaînette assure le réglage de l'orientation des lamelles.

Ce type de commande par chaînettes présente généralement un inconvénient en ce que les chaînettes s'emmêlent facilement entre elles ou vrillent sur elles-même.

De nombreuses tentatives ont été faites pour réduire ce nombre de commandes en une commande unique plus pratique pour l'utilisateur et, surtout, pouvant être mise en oeuvre à distance par un moyen électrique simple. On en trouve des exemples, parmi bien d'autres, dans les documents EP-A-1 213 438, EP-A-1 156 182, WO-A-01 27431 ou US-A-5 850 863.

D'autres types de tels stores ont été également décrits dans les documents EP-A-1 072 753, EP-A-1 063 386, WO-A-02 095 177, EP-A-1 170 458 et WO-A-02 057 586.

Aucun des dispositifs précités ne permet la descente ou la relevée d'un tel store par le même geste simple de l'utilisateur.

L'invention se situe dans ce contexte et a pour but de simplifier grandement la commande d'un tel store, notamment d'un tel store de type vénitien horizontal. Elle trouve cependant des applications pour d'autres types de stores.

Selon l'invention, le module haut du store comprend un premier train épicycloïdal et un second train épicycloïdal disposés en série, chaque train présentant un jeu d'engrenages satellites à axes parallèles et engrènant une couronne enfermant un porte-satellites, rotatif des axes. Le porte-satellites de l'un des trains reçoit l'une des extrémités de ces axes, tandis que le porte-satellites de l'autre des trains reçoit l'autre extrémité de ces axes. La rotation des engrenages satellites de l'un des trains est inversée par rapport à celle des engrenages satellites de l'autre des trains par engrènement mutuel, les engrenages satellites du second porte-satellites rotatif étant entraînés en rotation par le mandrin horizontal d'entrée, tandis que le premier porte-satellites rotatif est solidaire en rotation du mandrin horizontal de sortie.

Le blocage en rotation de l'une des couronnes détermine ainsi le sens de rotation du mandrin horizontal de sortie.

Selon l'invention, le blocage en rotation de l'une des couronnes est obtenu au moyen d'un chariot pourvu de deux paires de dents et mobile horizontalement en translation, de manière à bloquer l'une seulement des couronnes, l'autre restant libre.

A cet effet, de façon avantageuse, le chariot est solidaire d'une paire de crabots susceptibles de bloquer les couronnes, de telle manière que l'une seulement de ces couronnes soit bloquée et que l'autre reste libre.

Pour simplifier la commande, le mandrin horizontal d'entrée est commandé en rotation par traction d'un câble d'entraînement dont une extrémité est enroulée au repos sur une bobine d'entraînement rappelée et folle en rotation dans un sens déterminé.

De préférence, le câble d'entraînement traverse un arbre creux portant une came excentrique en son extrémité supérieure et dont l'autre extrémité vient s'enclencher, au repos, dans une forme prévue sur une poignée de commande du câble d'entraînement.

L'invention sera mieux comprise, et d'autres buts, avantages et caractéristiques de celle-ci apparaîtront plus clairement à la lecture de la description qui suit d'un mode préféré de réalisation donné à titre non limitatif et à laquelle trois planches de dessins sont annexées sur lesquelles :
La Figure 1 représente en perspective et en vue éclatée le module haut du dispositif de commande d'un store conformément à l'invention ;
La Figure 2 représente en perspective et en vue éclatée les deux trains épicycloidaux disposés en série dans le module haut de la Figure 1 ; et
Les Figures 3A et 3B illustrent schématiquement le moyen de changement de sens du mandrin horizontal de sortie du module haut de la Figure 1 ;
La Figure 4 représente schématiquement en coupe longitudinale les deux trains épicycloidaux assemblés du module haut ; et
Les Figures 5A et 5B illustrent schématiquement et partiellement un store conforme à l'invention respectivement en position de repos et en position de traction.

On se référa maintenant aux Figures qui viennent d'être succinctement décrites. Le store lui-même n'a cependant pas été représenté en tant que tel sur les Figures, puisque bien connu de l' homme de l'art. Toutefois, sur les Figures 5A et 5B, le store a été partiellement représenté en relation avec le dispositif de commande du store.

Un store comporte, de façon générale, un tablier déployable verticalement composé de lames horizontales supportées par des échelles souples et terminé par une barre horizontale finale basse dont la position est déterminée au moyen d'au moins deux cordelettes ou rubans susceptibles d'être enroulés autour d'un mandrin horizontal de sortie (non représenté sur les Figures).

Un module haut, tel que représenté sur la Figure 1, comprend un dispositif qui transforme un mouvement de rotation d'un mandrin horizontal d'entrée 6 en un autre mouvement de rotation du mandrin horizontal de sortie dans un sens déterminé.

Ce modulé haut est constitué par un carter comportant un fond 8 et un couvercle 10 enfermant le mécanisme de transformation du mouvement de rotation.

Ce mécanisme comprend essentiellement un premier train épicycloïdal 12 en série avec un second train épicycloïdal 14.

Chaque train épicycloïdal 12, 14 comporte un porte-satellites 16, 18, un jeu d'engrenages satellites 20, 22, et une couronne 24, 28. Dans l'exemple représenté, chaque jeu d'engrenages satellites 20, 22 comporte trois engrenages.

Le porte-satellites de l'un des trains reçoit l'une des extrémités des axes des engrenages satellites, tandis que le porte-satellites de l'autre des trains reçoit l'autre extrémité de ces axes. Les engrenages satellites de chaque jeux présentent une zone d'engrènement mutuel et, en dehors de cette zone, une zone de denture qui engrène, bien sûr, les dents prévues sur la face interne de la couronne correspondante 24, 28.

Bien évidemment, les axes des engrenages satellites 20, 22 sont parallèles entre eux et solidaires en rotation.

Le mandrin d'entrée 6 tourne toujours dans un même sens et engrène le jeu d'engrenages satellites 22 centripètes du second train épicycloïdal 14.

Le second porté-satellites 18 entraîne le mandrin de sortie autour duquel sont enroulées les cordelettes ou rubans précités du store. Le second porte-satellite 18 est susceptible de tourner dans un sens ou dans l'autre, comme on va le voir.

On comprendra que les engrenages satellites d'un jeu entraînent les engrenages satellites de l'autre jeu en rotation inverse.

Comme on l'a dit précédemment, le mandrin horizontal d'entrée 6 présente un sens de rotation déterminé constant, alors que le mandrin de sortie doit pouvoir tourner dans un sens et dans l'autre pour assurer soit la baisse soit le relèvement du tablier du store. A cet effet, l'une des couronnes 24, 28 doit être bloquée en rotation.

Le choix du sens de rotation du mandrin de sortie est alors lié au choix de la couronne bloquée en rotation.

En effet, si la couronne 28 est bloquée en rotation, alors que la couronne 24 est libre en rotation, les deux porte-satellites 16, 18 tournent ensemble dans le sens de rotation du mandrin d'entrée 6. Inversement, si la couronne 28 est libre en rotation alors que la couronne 24 est bloquée, les deux porte-satellites 16, 18 tournent dans le sens inverse du sens de rotation du mandrin d'entrée 6.

Le blocage en rotation de l'une de ces couronnes est obtenu au moyen d'un chariot 30 pourvu de deux paires de dents 32, 34, disposées de manière à saisir l'une seulement des couronnes 24, 28, l'autre restant libre. Le chariot 30 est mobile en translation de manière à choisir la couronne bloquée.

Chaque paire de dents 32, 34 du chariot 30, en pratique, est solidaire d'un crabot 40, 42 susceptible de bloquer respectivement soit la couronne 24, soit la couronne 28, et de telle manière que l'une seulement des couronnes soit bloquée et que l'autre reste libre. A cet effet, chaque crabot 40, 42 et chaque couronne 24, 28 présentent une paroi radiale en regard dentée de façon correspondante. Un moyen de ressort accessoire 9 agissant axialement sur les crabots permet d'assurer la synchronisation des parois radiales dentées en regard entre un crabot et la couronne correspondante.

La translation du chariot 30 est assurée par un moyen de came excentrique 44 coopérant avec une ouverture 46 prévue dans le chariot 30.

Un moyen de roue irréversible 50, par exemple à ressort, à billes ou à rochers, est disposé en sortie du mécanisme pour éviter la chute du tablier du store entre deux manipulations.

La manipulation du tablier du store se fait au moyen d'un arbre creux 52 portant la came excentrique 44. pénétrant dans l'ouverture 46 du chariot mobile 30. Une rotation d'un quart de tour ou d'un demi tour de cet arbre 52 entraîne donc le déplacement du chariot 30 et, par suite, le changement de la couronne bloquée et, donc, le changement du sens de rotation du mandrin horizontal de sortie. On a donc bien ainsi un moyen de commande de la montée ou de la descente du tablier du store.

Ensuite, un câble 62 (Figure 5B), solidaire d'une poignée 60 passe à l'intérieur de l'arbre creux 52 pour servir de moyen de commande pour l'utilisateur. L'extrémité haute du câble, guidée par une poulie folle 54 à axe horizontal, est reliée à une bobine d'entraînement 56 qui transforme l'effort de traction exercé sur le câble 62 par l'utilisateur, en un mouvement de rotation du mandrin horizontal d'entrée 6 par l'intermédiaire d'une roue libre (non représentée sur les Figures). Un moyen de ressort permet de rappeler la bobine d'entraînement 56 en sa position angulaire de repos.

Lorsque l'utilisateur n'exerce aucune traction sur le câble 62, la poignée 60, rappelée par la poulie d'entraînement 56, vient en butée contre, l'arbre creux 52 qui vient s'enclencher dans une forme 64 prévue sur la poignée 60, de manière à ce que, en cette position, la poignée 60 et l'arbre creux 52 soient liés en rotation.

Dans un mode de réalisation, la longueur de l'extrémité du câble enroulable sur la poulie est de l'ordre de 80 cm.

Ainsi, l'utilisateur, lorsqu'il a choisi que le tablier du store doit monter ou descendre par une simple rotation de l'arbre 52 au moyen de la poignée 60 qu'il tient dans une main, n'a plus qu'à exercer une ou plusieurs tractions successives sur le câble 62 traversant l'arbre 52. Après chaque traction, le câble 62 est ravalé automatiquement par la bobine d'entraînement rappelée 56.

Une telle traction linéaire aura pour effet de faire tourner la bobine d'entraînement 56 qui va transmettre ce mouvement de rotation aux trains épicycloidaux 12, 14 qui vont alors transmettre un mouvement de rotation dans un sens ou dans l'autre au mandrin de sortie.

L' homme de l'art aura compris que l' obtient ainsi un dispositif de commande d' un store du type mono-commando' très simple d'utilisation, peu coûteux à réaliser et, surtout, à encombrement très réduit compatible avec l'utilisation d'un boîtier haut conventionnel de store en tôle, par exemple de 25 x 25_millimètres en coupe.

L'originalité de ce mécanisme consiste essentiellement à permettre à l'utilisateur de maintenir sa prise sur l'organe de traction, qu'il veuille monter ou descendre le store, toutes les commandes pouvant donc être effectuées d'une seule main. Le passage du déploiement au repliement du tablier du store est ainsi réalisé par une simple rotation de la tige de manoeuvre.

Dans un exemple de réalisation, compte tenu des contraintes d'encombrement, les mandrins horizontaux d'entrée et de sortie étaient pourvus d'un pignon de 12 dents, les deux fois trois engrenages satellites 20, 22 avaient chacun 12 dents et les couronnes 24, 28 avaient 36 dents. Avec une telle configuration à l'identique des deux trains épicycloÏdaux 12, 14, on obtient deux rapports différents de réduction : une réduction de 1/4 pour le repliement du tablier et un rapport de 1/2 pour le déploiement du tablier.

Ainsi, l'utilisateur voit ses efforts réduits au repliement, tandis qu'il bénéficie d'un déploiement plus rapide et aidé par la gravité.

Bien que l'on ait représenté et décrit ce que l'on considère actuellement être le mode de réalisation préféré de la présente, invention, il est évident que l'Homme de l'Art pourra y apporter différents changements et modifications sans sortir du cadre de la présente invention tel que défini dans les revendications.

## Revendications

1. - Dispositif de commande d'un store comportant un tablier déployable verticalement composé de lames horizontales supportées par des échelles souples et terminé par une barre horizontale finale basse dont la position est déterminée au moyen d'au moins deux cordelettes susceptibles d'être enroulées autour d'un mandrin horizontal de sortie d'un module haut transformant un mouvement de rotation d'un mandrin horizontal d'entrée (6) en un autre mouvement de rotation du dit mandrin horizontal de sortie dans un sens déterminé,
**caractérisé en ce que**
le dit module haut comprend un premier train épicycloïdal (12) et un second train épicycloïdal (14) disposés en série, chaque train présentant un jeu d'engrenages satellites à axes parallèles (20, 22) et engrènant une couronne (24, 28) enfermant un porté-satellites rotatif (16, 18), le porte-satéllites de l'un des dits trains recevant l'une des extrémités des dits axes, tandis que le porte-satellites de l'autre des dits trains reçoit l'autre extrémité des dits axes, la rotation des engrenages satellites de l'un des dits trains étant inversée par rapport à celle des engrenages satellites de 1.'autre des dits trains par engrènement mutuel, les engrenages satellites (22) du second porte-satellites rotatif (18) étant entraînés en rotation par le mandrin horizontal d'entrée (6), tandis que le second porte-satellites rotatif (18) est solidaire en rotation du mandrin horizontal de sortie.

2. - Dispositif de commande de store selon la revendication 1, **caractérisé en ce que** le blocage en rotation de l'une des dites couronnes (24, 28) détermine le sens de rotation du dit mandrin horizontal de sortie.

3. - Dispositif de commande de store selon la revendication 2, **caractérisé en ce que** le dit blocage en rotation de l'une des dites couronnes (24, 28) est obtenu au moyen d'un chariot (30) pourvu de deux paires de dents (32, 34) et mobile horizontalement en translation, de manière à bloquer l'une seulement des dites couronnes (24, 28), l'autre restant libre.

4. - Dispositif de commande de store selon la revendication 3, **caractérisé en ce que** le dit chariot (30) est solidaire d'une paire de crabots (40, 42) susceptibles de bloquer les dites couronnes (24, 28), de telle manière que l'une seulement des dites couronnes soit bloquée et que l'autre reste libre.

5. - Dispositif de commande de store selon la revendication 4, **caractérisé en ce que** chaque crabot (40, 42) et chaque couronne (24, 28) présentent une paroi radiale en regard dentée de façon correspondante.

6. - Dispositif de commande de store selon la revendication 3, 4 ou 5, **caractérisé en ce que** le déplacement horizontal du dit chariot (30) est commandé par une came excentrique (44).

7. - Dispositif de commande de store selon l'une quelconque des revendications précédentes, **caractérisé en ce que** le dit mandrin horizontal d'entrée (6) est commandé en rotation par traction d'un câble d'entraînement (62) dont une extrémité est enroulée au repos sur une bobine d'entraînement rappelée (56) et folle en rotation dans un sens déterminé.

8. - Dispositif de commande d'un store selon les revendications 6 et 7, **caractérisé en ce que** le dit câble d'entraînement (62) traverse un arbre creux (52) portant la dite came excentrique (44) en son extrémité supérieure et dont l'autre extrémité vient s'enclencher, au repos, dans une forme, (64) prévue sur une poignée (60) de commande du dit câble.

9. - Dispositif de commande de store selon l'une quelconque des revendications précédentes, **caractérisé en ce que** le mandrin horizontal de sortie est relié à une roue irréversible (50) formant anti-chute.

10. - Dispositif de commande de store selon l'une quelconque des revendications précédentes, **caractérisé en ce que** les dits deux trains épicycloïdaux (12, 14) disposés en série présentent des rapports de réduction différents au déploiement et au repliement du dit tablier.

## Claims

1. - A device for controlling a blind comprising a vertically-deployable panel made up of horizontal slats supported by ribbon ladders and terminated by a horizontal bottom end bar of position that is determined by means of at least two cords suitable for being wound on a horizontal driven roller of a top module that transforms rotary movement of a horizontal drive roller (6) into rotary movement in a determined direction of said horizontal driven roller,
the control device being **characterised in that**
said top module comprises first and second epicyclic gear trains (12 and 14) disposed in series, each gear train presenting a set of parallel-shafted planet gears (20, 22) meshing with a respective ring (24, 28) disposed around a rotary planet carrier (16, 18), the planet carrier of one of said gear trains receiving one of the ends of said shafts, while the planet carrier of the other one of said gear trains receives the other ends of said shafts, the direction of rotation of the planet gears of one of said gear trains being reversed relative to that of the planet gears of the other one of said gear trains by mutual meshing, the planet gears (22) of the second rotary planet carrier (18) being rotated by the horizontal drive roller (6), while the second rotary planet carrier (18) is constrained to rotate with the horizontal driven roller.

2. - A blind-control device according to claim 1, **characterised in that** one of said rings (24, 28) is prevented from moving in rotation, thereby determining the direction of rotation of said horizontal driven roller.

3. - A blind-control device according to claim 2, **characterised in that** one of said rings (24, 28) is prevented from rotating by means of a carriage (30) provided with two pairs of teeth (32, 34) and movable horizontally in translation in such a manner as to prevent one only of said rings (24, 28) from rotating, while leaving the other one free to rotate.

4. - A blind-control device according to claim 3, **characterised in that** said carriage (30) is secured to a pair of claw clutches (40, 42) capable of preventing said rings (24, 28) from moving in rotation in such a manner that only one of said rings is prevented from moving in rotation while the other one remains free to rotate.

5. - A blind-control device according to claim 4, **characterised in that** the clutches (40, 42) and the rings (24, 28) present corresponding facing toothed radial walls.

6. - A blind-control device according to claim 3, 4, or 5, **characterised in that** said carriage (30) is caused to move horizontally under the control of an eccentric cam (44).

7. - A blind-control device according to any preceding claim, **characterised in that** said horizontal drive roller (6) is caused to rotate by pulling a drive cable (62) having one end wound at rest on a resiliently-biased drive reel (56) that is free to rotate in a determined direction.

8. - A blind-control device according to claims 6 and 7, **characterised in that** said drive cable (62) passes inside a hollow shaft (52) carrying said eccentric cam (44) at its top end and having its opposite end suitable, at rest, for engaging in a shape (64) provided on a control handle (60) for said cable.

9. - A blind-control device according to any preceding claim, **characterised in that** the horizontal driven roller is connected to an irreversible wheel (50) providing means for preventing the blind from dropping.

10. - A blind-control device according to any preceding claim, **characterised in that** said two epicyclic gear trains (12, 14) connected in series present different reduction ratios on deploying and on retracting said panel.

## Patentansprüche

1. Vorrichtung zum Steuern eines Lamellenvorhangs, der eine vertikal entfaltbare Schürze umfaßt, die aus horizontalen, von flexiblen Leitern getragenen Lamellen besteht und die mit einer unteren horizontalen Endstange abgeschlossen ist, deren Position über wenigstens zwei Kordeln bestimmt wird, welche geeignet sind, um eine horizontale Ausgangsspindel eines oberen Moduls gewickelt zu werden, das eine Drehbewegung einer horizontalen Eingangsspindel (6) in eine weitere Drehbewegung der horizontalen Ausgangsspindel in eine bestimmte Richtung umwandelt, **dadurch gekennzeichnet, daß** das obere Modul einen ersten Planetengetriebezug (12) und einen zweiten Planetengetriebezug (14), die in Reihe angeordnet sind, umfaßt, wobei jeder Getriebezug ein Planetengetriebe mit parallelen Achsen (20, 22) aufweist und mit einem Kranz (24, 28) in Eingriff ist, der einen drehbaren Planetenträger (16, 18) enthält, wobei der Planetenträger von einem der Getriebezüge das eine der Enden der Achsen aufnimmt, während der Planetenträger des anderen der Getriebezüge das andere Ende der Achsen aufnimmt, wobei die Drehung der Planetengetriebe von einem der Getriebezüge gegenüber derjenigen der Planetengetriebe des anderen der Getriebezüge durch gegenseitigen Eingriff umgekehrt wird, wobei die Planetengetriebe (22) des zweiten drehbaren Planetenträgers (18) über die horizontale Eingansspindel (6) drehangetrieben werden, während der zweite drehbare Planetenträger (18) mit der horizontalen Ausgangsspindel drehfest verbunden ist.

2. Vorrichtung zum Steuern eines Lamellenvorhangs nach Anspruch 1, **dadurch gekennzeichnet, daß** die Drehfestlegung von einem der Kränze (24, 28) die Drehrichtung der horizontalen Ausgangsspindel bestimmt.

3. Vorrichtung zum Steuern eines Lamellenvorhangs nach Anspruch 2, **dadurch gekennzeichnet, daß** die Drehfestlegung von einem der Kränze (24, 28) mittels eines Schlittens (30) erzielt wird, der mit zwei Zahnpaaren (32, 34) versehen und horizontal verschiebebeweglich ist, so daß nur einer der Kränze (24, 28) festgelegt wird, während der andere frei bleibt.

4. Vorrichtung zum Steuern eines Lamellenvorhangs nach Anspruch 3, **dadurch gekennzeichnet, daß** der Schlitten (30) mit einem Paar Klauen (40, 42) fest verbunden ist, die geeignet sind, die Kränze (24, 28) derart festzulegen, daß nur einer der Kränze festgelegt wird und daß der andere frei bleibt.

5. Vorrichtung zum Steuern eines Lamellenvorhangs nach Anspruch 4, **dadurch gekennzeichnet, daß** jede Klaue (40, 42) und jeder Kranz (24, 28) eine gegenüberliegende, entsprechend verzahnte radiale Wand aufweisen.

6. Vorrichtung zum Steuern eines Lamellenvorhangs nach Anspruch 3, 4 oder 5, **dadurch gekennzeichnet, daß** die Horizontalbewegung des Schlittens (30) über einen Exzenternocken (44) gesteuert wird.

7. Vorrichtung zum Steuern eines Lamellenvorhangs nach irgendeinem der vorhergehenden Ansprüche, **dadurch gekennzeichnet, daß** die horizontale Eingangsspindel (6) durch Ziehen eines Antriebsseils (62) drehgesteuert wird, dessen eines Ende in Ruhe auf eine rückgestellte Antriebsspule (56) gewickelt und in einer bestimmten Richtung drehbeweglich ist.

8. Vorrichtung zum Steuern eines Lamellenvorhangs nach den Ansprüchen 6 und 7, **dadurch gekennzeichnet, daß** das Antriebsseil (62) eine Hohlwelle (52) durchquert, die an ihrem oberen Ende den Exzenternocken (44) trägt und deren anderes Ende in Ruhe in eine Form (64) einrastet, die an einem Griff (60) zum Steuern des Seils vorgesehen ist.

9. Vorrichtung zum Steuern eines Lamellenvorhangs nach irgendeinem der vorhergehenden Ansprüche, **dadurch gekennzeichnet, daß** die horizontale Ausgangsspindel mit einem eine Fallsicherung bildenden, nicht umkehrbaren Rad (50), verbunden ist.

10. Vorrichtung zum Steuern eines Lamellenvorhangs nach irgendeinem der vorhergehenden Ansprüche, **dadurch gekennzeichnet, daß** die zwei in Reihe angeordneten Planetengetriebezüge (12, 14) beim Entfalten und beim erneuten Zusammenfalten der Schürze unterschiedliche Untersetzungsverhältnisse aufweisen.
